# EUROPÄISCHE PATENTSCHRIFT

(11) **EP 1 264 513 B1**
(45) Veröffentlichungstag und Bekanntmachung des Hinweises auf die Patenterteilung: **21.04.2010**
(21) Anmeldenummer: 00902525.5
(22) Anmeldetag: 11.02.2000
(51) Int. Cl.: H04R 25/00, H03M 1/12

(54) **Hörgerät mit einer Mikrophonanordnung und einem Analog/Digital-Wandlermodul**
Hearing aid comprising a microphone arrangement and an analog-digital converter module
Appareil de correction auditive comportant un ensemble microphone et un module convertisseur analogique/numerique

(43) Veröffentlichungstag der Anmeldung: 11.12.2002
(73) Patentinhaber: PHONAK AG, 8712 Stäfa (CH)
(72) Erfinder: WUERSCH, Christoph, CH-9470 Werdenberg (CH)
(74) Vertreter: Troesch Scheidegger Werner AG
(86) Internationale Anmeldenummer: PCT/CH2000/000081
(87) Internationale Veröffentlichungsnummer: WO 2000/022905

(56) Entgegenhaltungen:
- DE-A- 19 635 229
- DE-C- 19 545 760
- US-A- 4 187 413
- US-A- 5 229 771
- US-A- 5 777 568

## Beschreibung

Die vorliegende Erfindung betrifft ein Hörgerät nach dem Oberbegriff von Anspruch 1.

Bei Hörgeräten ist es bekannt, die Mikrophonanordnung gegen elektromagnetische Störfelder zu schirmen und sie unter Berücksichtigung akustischer Resonanzräume auszulegen.

Für Hörgeräte mit Digital-Audiosignal-Verarbeitung ist es weiter bekannt, unmittelbar der Mikrophonanordnung nachgeschaltet, einen Analog/Digital-Wandler vorzusehen.

Die DE 195 457 60 schlägt vor, an einem Hörgerät den Analog/Digital-Wandler mit der Mikrophonanordnung zu einer Baueinheit zu vereinen und diese gemeinsam gegen elektromagnetische Störeinflüsse zu schirmen.

Dieses Vorgehen ist unter verschiedenen Aspekten nachteilig:
- Jede Weiterentwicklung von Analog/Digital-Wandler einerseits und Mikrophonanordnung anderseits erfordert eine Neukonzipierung des gesamten, integralen Bauteiles.
- Der Vorteil, dass ein und derselbe Analog/Digital-Wandler mit verschiedenen Mikrophonanordnungen kombiniert eingesetzt werden könnte bzw. ein und dieselbe Mikrophonanordung mit unter schiedlichen AD-Wandlern, kann, bezüglich Fertigungskostensenkung der angesprochenen Einzelbauteile, nicht genutzt werden.
- Bei der Mikrophonanordnungsauslegung muss der damit integrale Analog/Digital-Wandler bezüglich Gestaltung von mit dem Mikrophon direkt gekoppelten, akustischen Resonanzräumen mitberücksichtigt werden.

Es ist Aufgabe der vorliegenden Erfindung, diese Nachteile zu beheben. Dies wird durch das Hörgerät eingangs genannter Art realisiert, welches sich nach dem Kennzeichen von Anspruch 1 auszeichnet.

Es wurde dabei erkannt, dass durch direkte mechanische Montage des Analog/Digital-Wandlers auf der mit Schirmgehäuse versehenen Mikrophonanordnung die obgenannten Nachteile behoben werden und zudem praktisch keine Nachteile bezüglich elektromagnetischer Abschirmung in Kauf zu nehmen sind, da, ohne Beeinträchtigung akustischer Resonanzräume und des modularen Mikrophon/Analog/Digital-Wandleraufbaus, beide Einheiten weiterhin optimal geschirmt werden können. Dies erfolgt in bevorzugter Ausführungsform dadurch, dass der Analog/Digital-Wandler, dem modularen Konzept konsequent folgend, für sich in einem Schirmgehäuse gekapselt ist, welches bei der Montage auf dem Schirmgehäuse der Mikrophonanordnung über verschwindende Leitungslängen satt auf das Potential des Mikrophonanordnungs-Schirmgehäuses gelegt werden kann.

In einer weiteren bevorzugten Ausführungsform werden Mikrophonanordnung und Analog/Digital-Wandler nicht nur modular aufgebaut und dann unlösbar vereint, sondern es wird ins Auge gefasst, die beiden Module lösbar zu vereinen.

Um konsequent den Vorteil des erfindungsgemässen Aufbaus auszunützen, insbesondere dessen Modularität und die flexible Einsatzmöglichkeit ein und desselben Analog/Digital-Wandlermoduls für unterschiedliche Applikationen, insbesondere unterschiedliche Mikrophonanordnungen, wird dabei ein Analog/Digital-Wandlermodul vorgeschlagen mit mindestens zwei Analogeingängen, welche unterschiedliche Eingangsimpedanzen aufweisen und/oder unterschiedliche Signalverstärkungen.

Die Erfindung wird anschliessend beispielsweise anhand von Figuren erläutert. Es zeigen:
- Fig. 1a - 1d:: schematisch, den Aufbau einer erfindungsgemässen Mikrophon-/Analog/Digital-Wandler-Anordnung mit unterschiedlichen Abschirmungskonzepten;
- Fig. 2:: schematisch und vereinfacht, eine Schnittdarstellung durch ein Beispiel einer erfindungsgemässen Anordnung, und
- Fig. 3:: schematisch, ein Analog/Digital-Wandlermodul bevorzugter Ausführungsform.

In Fig. 1 sind schematisch vier Ausführungsvarianten von Mikrophonanordnung und unmittelbar nachgeschaltetem Analog/DigitalWandler an einem (nicht dargestellten) erfindungsgemässen Hörgerät dargestellt. Gemäss Fig. 1a ist eine Mikrophonanordnung 1 gegen Einflüsse elektromagnetischer Störsignale mittels eines Schirmes 3 gekapselt. Auf dem Schirm 3 der Mikrophonanordnung 1 ist, erfindungsgemäss, der Analog/Digital-Wandler 5 montiert. Gemäss Fig. 1b ist ein weiterer Schirm 7 ausgangsseitig des Analog/Digital-Wandlers vorgesehen, insbesondere auch, um elektromagnetische Störeinflüsse vom Ausgang des Analog/DigitalWandlers zurück auf dessen Analogeingang zu unterbinden. Gemäss Fig. 1c wird dies dadurch optimiert, dass der Analog/DigitalWandler 5 für sich in einem Schirm 7a gekapselt ist. Diese Ausführungsform wird deshalb bevorzugt, weil damit flexibel der Analog/Digital-Wandler 5 modular für sich eingesetzt werden kann, unabhängig davon, wie und wo weitere Abschirmungen vorgesehen sind. Gemäss Fig. 1d ist die Schirmung 7b des Analog/Digital-Wandlers 5 einseitig unterbrochen und wird dort durch diejenige der Mikrophonanordnung 1 komplettiert. Hier besteht Abhängigkeit zwischen der äusseren Formung der Mikrophonanordnung bzw. ihres Schirmes 3 und der Ausbildung des Analog/Digital-Wandlers 5.

In Fig. 2 ist schematisch und beispielsweise der Aufbau der erfindungsgemässen Kombination von Mikrophonanordnung und Analog/Digital-Wandler dargestellt. Das Schirmgehäuse 13 der Mikrophonanordnung 10 mit akustischem Eingang 11 trägt eine flexible, Leiterbahnen-beschichtete Folie 15 mit Leiterbahnen 17 des Wandler-Digitalausgangs. Der Analog/Digital-Wandler 16 ist mit einem dünnen Schirm 17 gekapselt, welcher über eine Metallisierungsschicht der Folie 15, wie bei 17_{c} dargestellt, komplettiert und satt auf das Potential des Schirmgehäuses 13 gelegt ist. Innerhalb des Schirmes 17 ist, wie nur schematisch dargestellt, der Analog/Digital-Wandler aufgebaut. Wie weiter nur schematisch dargestellt, wird sein Analogeingang

E_{A} durch Folie 15 und entsprechende Partie des Schirmes 17 in das Gehäuse 13 der Mikrophonanordnung 10 geführt.

Bevorzugterweise und insbesondere mit Blick auf den modularen Einsatz des erfindungsgemäss eingesetzten Analog/DigitalWandlers ist er, wie schematisch in Fig. 3 dargestellt, grundsätzlich mit unterschiedlichen Eingangskonfigurationen verwendbar. So weist er mindestens zwei Eingänge E₁ und E₂ auf mit unterschiedlichen Eingangsimpedanzen Z₁ bzw. Z₂ und/oder mit unterschiedlichen Eingangsverstärkungen G₁ bzw. G₂, gegebenenfalls gar mit unterschiedlichen Analog/Digital-Wandlercharakteristiken. Dies ermöglicht es, den Analog/Digital-Wandler modular flexibel für unterschiedliche Mikrophonanordnungen einzusetzen.

## Patentansprüche

1. Hörgerät mit einer Mikrophönanordnung (1) und einem dieser nachgeschalteten Analog/Digital-Wandler (5), **dadurch gekennzeichnet, dass** die Mikrophonanordnung (1) in einem Schirmgehäuse (3) gekapselt ist und der Analog/Digital-Wandler (5) auf dem Schirmgehäuse (3) montiert ist.

2. Hörgerät nach Anspruch 1, **dadurch gekennzeichnet, dass** der Analog/Digital-Wandler (5) in einem Schirmgehäuse (7a, 7b) gekapselt ist, welches auf Potential des Mikrophon-Anordnungs-Schirmgehäuses (3) gelegt ist.

3. Hörgerät nach einem der Ansprüche 1 oder 2, **dadurch gekennzeichnet, dass** Mikrophonanordnung (1) und Analog/DigitalWandler (5) modular lösbar vereint sind.

4. Hörgerät nach einem der Ansprüche 1 bis 3, **dadurch gekennzeichnet, dass** der Analog/Digital-Wandler (5) mindestens zwei Analog-Eingänge (E₁, E₂) mit unterschiedlichen Eingangsimpedanzen (Z₁, Z₂) aufweist, und/oder mit unterschiedlichen Eingangsverstärkungen (G₁, G₂).

## Claims

1. Hearing device comprising a microphone arrangement (1) and an analog/digital converter (5) downstream of the latter, **characterized in that** the microphone arrangement (1) is encapsulated in a shielding enclosure (3) and the analog/digital converter (5) is mounted on the shielding enclosure (3).

2. Hearing device according to Claim 1, **characterized in that** the analog/digital converter (5) is encapsulated in a shielding enclosure (7a, 7b) which is set to the potential of the shielding enclosure (3) of the microphone arrangement.

3. Hearing device according to either of Claims 1 and 2, **characterized in that** the microphone arrangement (1) and the analog/digital converter (5) are detachably combined in a modular manner.

4. Hearing device according to one of Claims 1 to 3, **characterized in that** the analog/digital converter (5) has at least two analog inputs (E₁, E₂) with different input impedances (Z₁, Z₂), and/or with different input gains (G₁, G₂).

## Revendications

1. Appareil de correction auditive comportant un ensemble microphone (1) et un convertisseur analogique/numérique (5) disposé en aval de celui-ci, **caractérisé en ce que** l'ensemble microphone (1) est encapsulé dans un boîtier de protection (3) et que le convertisseur analogique/numérique (5) est monté sur le boîtier de protection (3).

2. Appareil de correction auditive selon la revendication 1, **caractérisé en ce que** le convertisseur analogique/numérique (5) est encapsulé dans un boîtier de protection (7a, 7b) qui est mis au potentiel du boîtier de protection (3) de l'ensemble microphone.

3. Appareil de correction auditive selon l'une des revendications 1 ou 2, **caractérisé en ce que** l'ensemble microphone (1) et le convertisseur analogique/numérique (5) sont réunis sous la forme de modules séparables.

4. Appareil de correction auditive selon l'une des revendications 1 à 3, **caractérisé en ce que** le convertisseur analogique/numérique (5) présente au moins deux entrées analogiques (E₁, E₂) avec des impédances d'entrée (Z₁, Z₂) différentes et/ou avec des amplifications d'entrée (G₁, G₂) différentes.
